# EUROPÄISCHE PATENTSCHRIFT

(11) **EP 2 222 442 B1**
(45) Veröffentlichungstag und Bekanntmachung des Hinweises auf die Patenterteilung: **20.03.2013**
(21) Anmeldenummer: 08865402.5
(22) Anmeldetag: 11.11.2008
(51) Int. Cl.: B25F 5/02, B25B 23/18

(54) **WERKZEUGMASCHINE MIT EINER ARBEITSFELDBELEUCHTUNG**
MACHINE TOOL HAVING WORKING FIELD ILLUMINATION
MACHINE-OUTIL AVEC ECLAIRAGE DU PLAN DE TRAVAIL

(30) Priorität: 20.12.2007 DE 102007061741
(43) Veröffentlichungstag der Anmeldung: 01.09.2010
(62) Teilanmeldung aus: 13150831.9
(73) Patentinhaber: Robert Bosch GmbH, 70442 Stuttgart (DE)
(72) Erfinder: HECHT, Joachim, 71106 Magstadt (DE); BRENNENSTUHL, Jens, 73095 Albershausen (DE); ROEHM, Heiko, 70176 Stuttgart (DE)
(86) Internationale Anmeldenummer: PCT/EP2008/065300
(87) Internationale Veröffentlichungsnummer: WO 2009/080404

(56) Entgegenhaltungen:
- DE-A1-102004 051 913
- DE-U1- 9 107 667
- DE-U1- 29 719 020

## Beschreibung

### Stand der Technik

Die Erfindung betrifft eine Werkzeugmaschine mit einer Arbeitsfeldbeleuchtung,

Handgeführte Elektrowerkzeugmaschinen wie z.B. netz- und/oder akkubetriebene Schrauber, Bohrschrauber, Schlagschrauber oder Schlagbohrmaschinen besitzen ein Getriebe, einen Motor, einen Schalter mit einem am Gehäuse zugänglichen Schaltbetätigungselement und ein Motorgehäuse. Bekannt ist, solche Geräte mit einer Arbeitsfeldbeleuchtung auszustatten, um auch unter ungünstigen Lichtverhältnissen arbeiten zu können.

Aus der DE 297 19 020 U1 ist eine Elektrowerkzeugmaschine nach dem Oberbegriff des Anspruchs 1 bekannt, bei der ein Leuchtelement unterhalb des Getriebes oberhalb des Schaltbetätigungselements angeordnet ist. Das Leuchtelement muss typischerweise im Winkel zu der Werkzeugaufnahme-Achse angeordnet sein, um auch das Ende von kurzen Einsatzwerkzeugen, z.B. kurze Schrauberbits, zu beleuchten. Zwar ist die Baulänge der Beleuchtungseinheit in Werkzeugachsenrichtung vorteilhaft kurz, jedoch ist eine hinreichende Bauhöhe erforderlich, um das Leuchtelement in einem ausreichend großen Winkel anordnen zu können. Das Schaltbetätigungselement weist daher einen größeren Abstand zum Getriebegehäuse auf, und das Leuchtelement kann leicht beschädigt werden. Bei klassischer Verkabelung muss diese üblicherweise um einen beweglichen Drehrichtungsumschalter geführt werden, was zusätzlichen Bauraum erfordert.

Alternativ kann das Leuchtelement innerhalb der Elektrowerkzeugmaschine parallel zur Werkzeugaufnahme-Achse angeordnet werden und zur Richtungskorrektur des Lichtstrahls eine Linse vorgeschaltet werden, um den Lichtstrahl auch auf das Ende kurzer Einsatzwerkzeuge lenken zu können. Zwar ist die Bauhöhe nunmehr gering und das Leuchtelement innerhalb des Gehäuses angeordnet und vor Beschädigungen geschützt, jedoch ist die Baulänge durch die serielle Anordnung Linse-Leuchtelement relativ groß. Die DE 84 24642 U1 offenbart eine Elektrowerkzeugmaschine, bei der zwischen einer Linse und dem Leuchtelement ein Lichtleiter angeordnet ist, mit dem das Licht von dem im Handgriff angeordneten Leuchtmittel zu einer am Gehäuse angesetzten Linse geleitet werden kann.

Da typischerweise zwischen Schaltbetätigungselement und Getriebegehäuse auch der Drehrichtungsumschalter und ein Schraubdom angeordnet werden muss, führt dies zu einem Kompromiss zwischen funktionierender Arbeitsfeldbeleuchtung und optimierter Lage von Griff bzw. Schaltbetätigungselement.

### Offenbarung der Erfindung

Die Erfindung geht aus von einer Werkzeugmaschine mit einer in einem Gehäuse angeordneten Arbeitsfeldbeleuchtung, umfassend ein Leuchtmittel und ein transparentes Element, aus dem Licht des Leuchtmittels zum Arbeitsfeld hin auskoppelbar ist, wobei ein Lichtstrahl zwischen dem Leuchtmittel und einer Lichtaustrittsfläche des transparenten Elements an einer reflektor fläche umlenkbar ist, wobei das transparente Element einen Bereich des Gehäuses bildet.

Es wird vorgeschlagen, dass die Reflektorfläche Bestandteil des transparenten elements ist.

Vorteilhaft kann das Leuchtelement bzw. dessen Hauptlichtstrahl in jedem Winkel zu der Werkzeugaufnahme-Achse angeordnet sein. Dadurch, dass das transparente Element in das Gehäuse integriert ist und das Leuchtelement separat dazu angeordnet sein kann, werden Bauhöhe oder Baulänge nicht zwangsläufig negativ beeinflusst. Das Gehäuse selbst kann dabei einteilig oder mehrteilig ausgebildet sein. Die Anordnung des Leuchtelements in Relation zu dem transparenten Element kann unabhängig von einer notwendigen Lichtstrahlrichtung zur Beleuchtung des Arbeitsfelds nach Verlassen des transparenten Elements gewählt werden. Dies erlaubt eine große Gestaltungsfreiheit. Die Baulänge der Beleuchtungseinheit aus Leuchtelement und transparentem Element ist gering. Die Bauhöhe kann beliebig gestaltet werden. Vorteilhaft ergibt sich eine große Flexibilität der Anordnung des Leuchtelements in Relation zur Werkzeugaufnahme.

Dadurch, dass das transparente Element einen Bereich des Gehäuses bildet, durchsetzt es die Gehäuseschale. Seine Lichteintrittsfläche liegt innerhalb des Gehäuses, während seine Lichtaustrittsfläche bezogen auf das Gehäuse nach außen weist. Auf eine vorgeschaltete Linse zur Bündelung des Lichts des Leuchtelements kann verzichtet werden. Vielmehr kann eine Bündelungsfunktion in das transparente Element integriert sein.

Erfindungsgemäß ist die Reflektorfläche Bestandteil des transparenten Elements. Dies ergibt eine sehr kompakte Bauweise. Die Reflektorfläche kann dabei metallisiert sein oder auch unter einem Winkel zum Leuchtelement angeordnet sein, mit dem das vom Leuchtelement abgestrahlte und auf der Reflektorfläche auftreffende Licht totalreflektiert werden kann.

Eine Ausbreitung des Lichts zwischen Leuchtelement und transparentem Element kann bevorzugt lichtleiterlos erfolgen. Das Licht zwischen Leuchtelement und transparentem Element breitet sich in einer Luftstrecke aus.

Das Leuchtelement kann vorteilhaft beabstandet zum transparenten Element angeordnet sein. So kann das Leuchtelement z.B. am Getriebegehäuse nahe der Werkzeugaufnahme angeordnet sein. Möglich ist auch eine Anordnung der Arbeitsfeldbeleuchtung im unterhalb des Handgriffs liegenden Gehäusebereich, etwa oberhalb eines Akkupacks, der zur Stromversorgung des Motors der Werkzeugmaschine dient. Die Reflektorfläche kann räumlich geeignet zum Leuchtelement angeordnet sein, um die Umlenkung des Lichts vom Leuchtelement zu bewirken.

Alternativ kann das Leuchtelement in eine Aussparung des transparenten Elements eingreifen. Das transparente Element kann hier bevorzugt als Prisma ausgebildet sein, in welches das Leuchtelement eingeschoben ist. Die Reflektorfläche kann dann z.B. eine verspiegelte Prismenfläche sein.

Bevorzugt kann die Reflektorfläche metallisch beschichtet sein, um das Licht umzulenken. Dies ist für im transparenten Element ausgebildete Reflektorflächen möglich.

Die Reflektorfläche kann so angeordnet sein, dass sie eine Totalreflexion des Lichts ermöglicht und das Licht auf diese Weise umlenkt und zur Lichtaustrittsfläche des transparenten Elements leitet. Dies ist besonders zweckmäßig, wenn die Reflektorfläche Bestandteil des transparenten Elements ist.

In einer günstigen Weiterbildung kann die Reflektorfläche gewölbt sein, um z.B. einen Fokussiereffekt des Lichts zu bewirken.

In einer vorteilhaften Ausgestaltung kann das transparente Element an ein Schaltbetätigungselement angrenzen. Dadurch kann die Arbeitsfeldbeleuchtung auch für kurze Einsatzwerkzeuge besonders Platz sparend angeordnet werden.

Günstigerweise kann das Leuchtelement beim Drücken eines Schaltbetätigungselements aktivierbar sein, bevor ein Motor durch das Schaltbetätigungselement einschaltbar ist. Die Arbeitsfeldbeleuchtung kann dann bereits aktiv sein und das Arbeitsfeld ausleuchten, bevor sich der Motor zu drehen beginnt. Dies erlaubt ein genaueres Arbeiten und Positionieren der Werkzeugmaschine.

### Kurze Beschreibung der Zeichnungen

### Zeichnung

Weitere Vorteile ergeben sich aus der folgenden Zeichnungsbeschreibung. In den zeichnungen 3-5 sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Schnitt durch eine Ausgestaltung einer akkubetriebene Elektrowerkzeugmaschine mit einer Arbeitsfeldbeleuchtung; die keine Ausführungsform der Erfindung darstellt;
- Fig. 2: ein Detail der Arbeitsfeldbeleuchtung in Fig. 1;
- Fig. 3: einen Schnitt durch eine erste bevorzugte Ausgestaltung einer bevorzugten akkubetriebene Elektrowerkzeugmaschine mit einer ersten bevorzugten Arbeitsfeldbeleuchtung;
- Fig. 4: ein Detail der bevorzugten Arbeitsfeldbeleuchtung in Fig. 3; und
- Fig. 5: ein Detail einer zweiten bevorzugten Ausgestaltung einer erfindungsgemäßen Werkzeugmaschine.

In den Figuren sind gleiche oder gleich wirkende Elemente mit denselben Bezugszeichen beziffert.

Zur Erläuterung zeigen die Fig. 1 und 2 einen Schnitt als durch eine Werkzeugmaschine 10 in einer Ausgestaltung. Fig. 2 illustriert ein Detail der Ausgestaltung.

Die beispielhaft als akkubetriebene Elektrowerkzeugmaschine ausgebildete Werkzeugmaschine 10 mit einem insgesamt mit 12 gezeichneten Gehäuse umfasst einen Motor 14 in einem Motorgehäuse 28a mit einem daran in Richtung einer Werkzeugaufnahme-Achse 24 angeschlossenen Getriebe 16, das in einem nicht näher bezeichneten Getriebegehäuse angeordnet ist, sowie daran anschließend eine Werkzeugaufnahme 22 für ein nicht dargestelltes Einsatzwerkzeug. Unterhalb des Motors 14 und angrenzend an diesen ist ein Drehrichtungsumschalter 26 angeordnet. Das Einsatzwerkzeug kann z.B. drehend und/oder schlagend angetrieben sein. Unterhalb des Motors 14 ist ein Schalter 18 zum Ein- und Ausschalten des Motors 14 angeordnet, welcher über ein Schalterbetätigungselement 20 von einem Bediener der Werkzeugmaschine 10 betätigt werden kann. Unterhalb des Schalterbetätigungselements 20 schließt sich ein Griffteil 28b an, in dem im unteren Bereich ein nicht näher bezeichnetes Akkupack eingesetzt ist.

Die Werkzeugmaschine 10 weist eine in dem Gehäuse 12 angeordnete Arbeitsfeldbeleuchtung auf, die einen Gehäusebereich 12a bildet, wobei die Arbeitsfeldbeleuchtung ein Leuchtmittel 30 und ein transparentes Element 50 umfasst. Aus dem transparenten Element 50 ist Licht des Leuchtmittels 30 zum Arbeitsfeld vor der Werkzeugaufnahme 22 hin auskoppelbar, wobei ein Lichtstrahl 56 zwischen dem Leuchtmittel 30 und dem transparenten Element 50 an einer Reflektorfläche 40 umlenkbar ist. Eine Ausbreitung des Lichts zwischen Leuchtelement 30 und transparentem Element 50 kann durch eine Luftstrecke, insbesondere ohne Lichtleiter, erfolgen.

Das transparente Element 50 bildet einen Bereich 12a des Gehäuses 12, d.h. es durchsetzt die Gehäuseschale und ragt mit seiner Lichteintrittsfläche 52 in das Innere des Gehäuses 12 und mit seiner Lichtaustrittsfläche 54 nach außen auf die Außenseite des Gehäuses 12.Die Lichteintrittsfläche 52 ist zur Reflektorfläche 40 hin gerichtet.

Die Reflektorfläche 40 ist durch ein verspiegeltes, insbesondere metallisiertes Element gebildet, das zu dem transparenten Element 50 beabstandet und auf einem Träger 42 angeordnet ist. Das Leuchtelement 30 ist an der Unterseite des Getriebegehäuses angeordnet und leuchtet zur Reflektorfläche 40 (in der Zeichnung nach unten). Das Leuchtelement 30 kann z.B. eine Glühbirne oder eine Leuchtdiode (LED, OLED) sein. Im Ausführungsbeispiel ist das Leuchtelement 30 als eine auf eine Platine montierte LED (SMD-LED) dargestellt.

Das transparente Element 50 ist in dem Bereich der Werkzeugmaschine 10 angeordnet, der sich zwischen dem Schalterbetätigungselement 20 und dem Getriebe 14 befindet und grenzt an das Schalterbetätigungselement 20 an. Das transparente Element kann aus Kunststoff sein, wie etwa PMMA (Polymethylmethacrylat), PC (Polycarbonat) oder PS (Polystyrol) oder dergleichen.

### Ausführungsformen der erfindung

Fig. 3 und 4 zeigen eine einen Schnitt als durch eine Werkzeugmaschine 10 in einer ersten bevorzugten Ausgestaltung. Fig. 4 illustriert ein Detail der Ausgestaltung.

Die beispielhaft als akkubetriebene Elektrowerkzeugmaschine ausgebildete Werkzeugmaschine 10 mit einem insgesamt mit 12 bezeichneten Gehäuse umfasst wie im ersten Ausführungsbeispiel einen Motor 14 in einem Motorgehäuse 28a mit einem daran in Richtung einer Werkzeugaufnahme-Achse 24 angeschlossenen Getriebe 16, das in einem nicht näher bezeichneten Getriebegehäuse angeordnet ist, sowie daran anschließend eine Werkzeugaufnahme 22 für ein nicht dargestelltes Einsatzwerkzeug. Unterhalb des Motors 14 und angrenzend an diesen ist ein Drehrichtungsumschalter 26 angeordnet. Das Einsatzwerkzeug kann z.B. drehend und/oder schlagend angetrieben sein. Unterhalb des Motors 14 ist ein Schalter 18 zum Ein- und Ausschalten des Motors 14 angeordnet, welcher über ein Schalterbetätigungselement 20 von einem Bediener der Werkzeugmaschine 10 betätigt werden kann. Unterhalb des Schalterbetätigungselements 20 schließt sich ein Griffteil 28b an, in dem im unteren Bereich ein nicht näher bezeichnetes Akkupack eingesetzt ist.

Die Werkzeugmaschine 10 weist eine in dem Gehäuse 12 angeordnete Arbeitsfeldbeleuchtung auf, die einen Gehäusebereich 12a bildet, wobei die Arbeitsfeldbeleuchtung ein Leuchtmittel 30 und ein transparentes Element 50 umfasst. Aus dem transparenten Element 50 ist Licht des Leuchtmittels 30 zum Arbeitsfeld vor der Werkzeugaufnahme 22 hin auskoppelbar, wobei ein Lichtstrahl 56 zwischen dem Leuchtmittel 30 und dem transparenten Element 50 an einer Reflektorfläche 40 umlenkbar ist. Eine Ausbreitung des Lichts zwischen Leuchtelement 30 und transparentem Element 50 kann durch eine Luftstrecke, insbesondere ohne Lichtleiter, erfolgen.

Das transparente Element 50 bildet einen Bereich 12a des Gehäuses 12, d.h. es durchsetzt die Gehäuseschale und ragt mit seiner Lichteintrittsfläche 52 in das Innere des Gehäuses 12 und mit seiner Lichtaustrittsfläche 54 nach außen auf die Außenseite des Gehäuses 12. Das Leuchtelement 30 kann z.B. eine Glühbirne oder eine Leuchtdiode (LED, OLED) sein. Im Ausführungsbeispiel ist das Leuchtelement 30 als eine auf eine Platine montierte LED (SMD-LED) dargestellt.

Die Reflektorfläche 40 ist ein Bestandteil des transparenten Elements 50, wobei diese durch eine Fläche gebildet ist, die unter einem Winkel zu der Hauptabstrahlungsrichtung des Leuchtelements 30 geneigt ist, welcher zur Totalreflexion des Lichts in Richtung Lichtaustrittsfläche 54 führt. Die Lichteintrittsfläche 52 ist zum Leuchtelement 30 hin gerichtet.

Das transparente Element 50 ist in dem Bereich der Werkzeugmaschine 10 angeordnet, der sich zwischen dem Schalterbetätigungselement 20 und dem Getriebe 14 befindet und grenzt an das Schalterbetätigungselement 20 an. Das transparente Element kann aus Kunststoff sein, wie etwa PMMA (Polymethylmethacrylat), PC (Polycarbonat) oder PS (Polystyrol) oder dergleichen.

Fig. 5 zeigt eine weitere bevorzugte Ausgestaltung einer Werkzeugmaschine 10 mit einer Arbeitsfeldbeleuchtung. Die Werkzeugmaschine 10 entspricht in ihrem Aufbau den Werkzeugmaschinen in Fig. 1 und 3, auf die zur detaillierten Beschreibung verwiesen wird.

Ein transparentes Element 50 bildet einen Bereich 12a eines Gehäuses 12 der Werkzeugmaschine 10. Das transparente Element 50 ist in diesem Ausführungsbeispiel als Prisma ausgebildet. Das Prisma weist eine Aussparung 58 auf, in welche ein Leuchtelement 30 eingeschoben ist. Das Leuchtelement 30 ist an einer Unterseite eines Getriebegehäuses angeordnet.

Ein Lichtstrahl 56 aus dem Leuchtelement 30 wird an einer Reflektorfläche 40 zur Lichtaustrittsfläche 54 des transparenten Elements 50 hin umgelenkt, um ein Arbeitsfeld vor einer Werkzeugaufnahme 22 der Werkzeugmaschine 10 zu beleuchten. Die Reflektorfläche ist eine verspiegelte Prismenfläche, die unter einem geeigneten Winkel zum Leuchtelement 30 angeordnet ist.

## Patentansprüche

1. Werkzeugmaschine mit einer in einem Gehäuse (12) angeordneten Arbeitsfeldbeleuchtung, umfassend ein Leuchtmittel (30) und ein transparentes Element (50), aus dem Licht des Leuchtmittels (30) zum Arbeitsfeld hin auskoppelbar ist, wobei ein Lichtstrahl (56) zwischen dem Leuchtmittel (30) und einer Lichtaustrittsfläche (54) des transparenten Elements (50) an einer Reflektorfläche (40) umlenkbar ist, wobei das transparente Element (50) einen Bereich (12a) des Gehäuses (12) bildet, **dadurch gekennzeichnet, dass** die Reflektorfläche (40) Bestandteil des transparenten Elements (50) ist.

2. Werkzeugmaschine nach Anspruch 1, **dadurch gekennzeichnet, dass** eine Ausbreitung des Lichts zwischen Leuchtmittel (30) und transparentem Element (50) lichtleiterlos erfolgt.

3. Werkzeugmaschine nach einem der Ansprüche 1 oder 2, **dadurch gekennzeichnet, dass** das Leuchtmittel (30) beabstandet zum transparenten Element (50) angeordnet ist.

4. Werkzeugmaschine nach einem der Ansprüche 1 oder 2, **dadurch gekennzeichnet, dass** das Leuchtmittel (30) in eine Aussparung (58) des transparenten Elements (50) eingreift.

5. Werkzeugmaschine nach einem der vorhergehenden Ansprüche, **dadurch gekennzeichnet, dass** die Reflektorfläche (40) metallisch beschichtet ist.

6. Werkzeugmaschine nach einem der vorhergehenden Ansprüche, **dadurch gekennzeichnet, dass** die Reflektorfläche (40) das Licht durch Totalreflexion umlenkt.

7. Werkzeugmaschine nach einem der vorhergehenden Ansprüche, **dadurch gekennzeichnet, dass** die Reflektorfläche (40) gewölbt ist.

8. Werkzeugmaschine nach einem der vorhergehenden Ansprüche, **dadurch gekennzeichnet, dass** das transparente Element (50) an ein Schaltbetätigungselement (20) angrenzt.

9. Werkzeugmaschine nach einem der vorhergehenden Ansprüche, **dadurch gekennzeichnet, dass** das Leuchtmittel (30) beim Drücken eines Schaitbetätigungselements (20) aktivierbar ist, bevor ein Motor (14) durch das Schaltbetätigungselement (20) einschaltbar ist.

10. Werkzeugmaschine nach einem der vorhergehenden Ansprüche, **dadurch gekennzeichnet, dass** eine Lichteintrittsfläche (52) des transparenten Elements (50) innerhalb des Gehäuses (12) liegt und die Lichtaustrittsfläche (54) bezogen auf das Gehäuse (12) nach außen weist.

11. Werkzeugmaschine nach einem der vorhergehenden Ansprüche, **dadurch gekennzeichnet, dass** die Reflektorfläche (40) durch eine Fläche gebildet ist, die unter einem Winkel zu einer Hauptabstrahlungsrichtung des Leuchtmittels (30) geneigt ist, welcher zur Totalreflexion des Lichts in Richtung der Lichtaustrittsfläche (54) führt.

12. Werkzeugmaschine nach einem der vorhergehenden Ansprüche, **dadurch gekennzeichnet, dass** das Leuchtmittel (30) an der Unterseite des Getriebegehäuses angeordnet ist und nach unten zur Reflektorfläche (40) leuchtet.

## Claims

1. Machine tool having working field illumination arranged in a housing (12), comprising a luminous means (30) and a transparent element (50) from which light can be coupled out from the luminous means (30) towards the working field, it being possible for a light beam (56) between the luminous means (30) and a light exit surface (54) of the transparent element (50) to be deflected at a reflector surface (40), the transparent element (50) forming a region (12a) of the housing (12), **characterized in that** the reflector surface (40) is a component of the transparent element (50).

2. Machine tool according to Claim 1, **characterized in that** the light is expanded between the luminous means (30) and transparent element (50) without the use of a fibre-optic conductor.

3. Machine tool according to one of Claims 1 or 2, **characterized in that** the luminous means (30) is arranged at a spacing from the transparent element (50).

4. Machine tool according to one of Claims 1 or 2, **characterized in that** the luminous means (30) engages in a cutout (58) of the transparent element (50).

5. Machine tool according to one of the preceding claims, **characterized in that** the reflector surface (40) is metal-coated.

6. Machine tool according to one of the preceding claims, **characterized in that** the reflector surface (40) deflects the light by total reflection.

7. Machine tool according to one of the preceding claims, **characterized in that** the reflector surface (40) is cambered.

8. Machine tool according to one of the preceding claims, **characterized in that** the transparent element (50) is adjacent to a switch actuation element (20).

9. Machine tool according to one of the preceding claims, **characterized in that** the luminous means (30) can be activated upon the pressing of a switch actuation element (20) before a motor (14) can be switched on by the switch actuation element (20).

10. Machine tool according to one of the preceding claims, **characterized in that** a light entrance surface (52) of the transparent element (50) lies inside the housing (12), and the light exit surface (54) faces to the outside with reference to the housing (12).

11. Machine tool according to one of the preceding claims, **characterized in that** the reflector surface (40) is formed by a surface which is inclined at an angle to a main emission direction of the luminous means (30), which angle leads to total reflection of the light in the direction of the light exit surface (54).

12. Machine tool according to one of the preceding claims, **characterized in that** the luminous means (30) is arranged on the underside of the gearbox, and shines downwards towards the reflector surface (40).

## Revendications

1. Machine-outil avec un éclairage du plan de travail disposé dans un boîtier (12), comprenant un moyen d'éclairage (30) et un élément transparent (50), depuis lequel de la lumière du moyen d'éclairage (30) peut être envoyée vers le plan de travail, un faisceau lumineux (56) entre le moyen d'éclairage (30) et une surface de sortie de lumière (54) de l'élément transparent (50) pouvant être dévié au niveau d'une surface de réflecteur (40), l'élément transparent (50) formant une région (12a) du boîtier (12), **caractérisée en ce que** la surface de réflecteur (40) fait partie de l'élément transparent (50).

2. Machine-outil selon la revendication 1, **caractérisée en ce qu'**une diffusion de la lumière entre le moyen d'éclairage (30) et l'élément transparent (50) a lieu sans guide de lumière.

3. Machine-outil selon l'une quelconque des revendications 1 ou 2, **caractérisée en ce que** le moyen d'éclairage (30) est disposé de manière espacée de l'élément transparent (50).

4. Machine-outil selon l'une quelconque des revendications 1 ou 2, **caractérisée en ce que** le moyen d'éclairage (30) vient en prise dans un évidement (58) de l'élément transparent (50).

5. Machine-outil selon l'une quelconque des revendications précédentes, **caractérisée en ce que** la surface de réflecteur (40) est revêtue d'un revêtement métallique.

6. Machine-outil selon l'une quelconque des revendications précédentes, **caractérisée en ce que** la surface de réflecteur (40) dévie la lumière par réflexion totale.

7. Machine-outil selon l'une quelconque des revendications précédentes, **caractérisée en ce que** la surface de réflecteur (40) est cintrée.

8. Machine-outil selon l'une quelconque des revendications précédentes, **caractérisée en ce que** l'élément transparent (50) est adjacent à un élément d'actionnement de commutation (20).

9. Machine-outil selon l'une quelconque des revendications précédentes, **caractérisée en ce que** le moyen d'éclairage (30) peut être activé lors de l'enfoncement d'un élément d'actionnement de commutation (20), avant qu'un moteur (14) ne puisse être mis en marche par l'élément d'actionnement de commutation (20).

10. Machine-outil selon l'une quelconque des revendications précédentes, **caractérisée en ce qu'**une surface d'entrée de lumière (52) de l'élément transparent (50) est située à l'intérieur du boîtier (12) et la surface de sortie de lumière (54) est tournée vers l'extérieur par rapport au boîtier (12).

11. Machine-outil selon l'une quelconque des revendications précédentes, **caractérisée en ce que** la surface de réflecteur (40) est formée par une surface qui est inclinée suivant un angle par rapport à une direction principale de rayonnement du moyen d'éclairage (30), laquelle surface conduit à une réflexion totale de la lumière dans la direction de la surface de sortie de lumière (54).

12. Machine-outil selon l'une quelconque des revendications précédentes, **caractérisée en ce que** le moyen d'éclairage (30) est disposé au niveau du côté inférieur du boîtier de transmission et éclaire vers le bas vers la surface de réflecteur (40).
